# FASCICULE DE BREVET EUROPEEN

(11) **EP 0 522 889 B1**
(45) Date de publication et mention de la délivrance du brevet: **25.10.1995**
(21) Numéro de dépôt: 92400609.1
(22) Date de dépôt: 10.03.1992
(51) Int. Cl.: D06F 58/22, D06F 25/00

(54) **Procédé et dispositif d'élimination des dépôts de bourre dans le circuit de production d'air chaud des machines à laver et à sécher le linge**
Verfahren und Vorrichtung zur Beseitigung von Flusen in Wasch-und-Trocknermaschinen
Method and device for removing the lint in laundry washing and drying machines

(30) Priorité: 10.07.1991 FR 9108669
(43) Date de publication de la demande: 13.01.1993
(73) Titulaire: ARDAM SNC, F-60307 Senlis Cédex (FR)
(72) Inventeur: Bastin, Paul, F-08230 Taillette (FR); Jaffelin, Etienne, F-08500 Anchamps (FR)
(74) Mandataire: Gérardin, Robert Jean René

(56) Documents cités:
- EP-A- 0 395 484
- US-A- 2 865 620
- US-A- 3 083 557
- US-A- 3 111 018

## Description

L'invention concerne un procédé et un dispositif d'élimination des dépôts de bourre dans le circuit de production d'air chaud des machines à laver et à sécher le linge.

Les machines à laver et à sécher le linge, ainsi que les sèche-linges, proposés actuellement sur le marché, sont généralement équipés d'un filtre à bourre, destiné à retenir une proportion très importante des fragments de fibres textiles libérés par le linge au cours des opérations de séchage ; ceci dans le but de retarder le développement de dépôt de bourre dans le circuit d'air de séchage, afin d'éviter, par exemple, que ceux-ci ne finissent par réduire les sections de passage et le rendement aérodynamique de la soufflante, ainsi que l'efficacité des sondes par "capitonnage" de leur bulbe.

Toutefois, ces filtres se colmatent très rapidement, ce qui crée une perte de charge très importante sur le circuit d'air, qui nécessite que ce filtre soit nettoyé après chaque utilisation de la machine, en recourant à une brosse spéciale, combinée au filtre, ou à un jet d'air à contre-courant.

Ces solutions compliquent la machine et exigent une opération manuelle volontaire après chaque utilisation qui, en cas d'omission, risque de compromettre le résultat de l'opération de séchage suivante, voire le fonctionnement de la machine elle-même.

Il existe des machines non équipées de filtre sur lesquelles, au fur et à mesure des cycles de lavage, des particules de bourre se déposent sur les éléments du circuit de séchage, en particulier sur le ventilateur, les éléments chauffants et les dispositifs de régulation de température ; ce qui entraîne des baisses de performance progressives et provoque des risques d'incendie.

On connaît déjà une machine à sécher et à laver le linge, munie d'un filtre à bourre n'exigeant aucun nettoiement ni évacuation de la bourre collectée (demande de brevet d'invention français n° 2.646.444). Les mailles du filtre laissent passer de petites particules de bourre de linge et sa forme saillante, vers l'intérieur du tambour, favorise, durant le séchage, un contact suivi et volontaire avec le linge en mouvement dans ce tambour, ce qui provoque un nettoiement de la surface du filtre et une fragmentation volontaire et répétée de la bourre retenue par celui-ci.

On connaît aussi une machine à sécher et à laver le linge, munie d'un filtre à bourre n'exigeant aucun nettoiement, ni évacuation de la bourre collectée en recourant à deux niveaux d'eau (brevet US-A-3.111.018). La bourre retenue dans le circuit d'air chaud est simplement baignée sans être soumise à une action dynamique susceptible de provoquer le décollement et l'évacuation des particules les plus accrochées.

Dans les deux cas, si le nettoiement du filtre et le colmatage de celui-ci sont évités, il n'en demeure pas moins que les dépôts de bourre, en certains points du circuit de production d'air chaud, subsistent toujours, étant donné le recyclage induit de l'air humide évacué.

La présente invention a pour but de remédier à ces inconvénients. Cette invention, telle qu'elle est caractérisée dans les revendications, résout le problème consistant à définir un procédé et à créer un dispositif permettant, sur une machine à laver et à sécher le linge, d'utiliser certaines étapes du cycle de lavage pour décoller les dépôts de bourre, les fractionner et les évacuer, afin que le circuit de production d'air chaud en soit débarrassé lors de l'opération de séchage qui suit, ceci sans qu'aucune intervention manuelle soit nécessaire, par incorporation de la ou des opérations d'élimination de bourre dans le programme gérant le fonctionnement de la machine.

Dans le dispositif d'application du procédé la mise en concordance des niveaux de liquide dans la cuve de lavage et de séchage et dans le circuit de production d'air chaud est obtenue par l'intermédiaire d'une conduite reliant le point le plus bas de la cuve à celui du circuit de production d'air chaud.

L'élimination de la bourre s'effectue par l'intermédiaire d'une tuyauterie de vidange reliée au point le plus bas de la conduite de mise en communication de la cuve avec le circuit de production d'air chaud.

Selon un mode de réalisation particulier de l'invention, la conduite de mise en communication de la cuve de lavage et de séchage avec le circuit de production d'air chaud peut être obturée à volonté par une vanne pilotée située entre le point de raccordement de la tuyauterie de vidange et le circuit de production d'air chaud ; la fermeture de la vanne étant, dans ce cas, asservie à un détecteur du niveau dans le dit circuit de production d'air chaud, sous contrôle du programmateur de la machine.

Les avantages obtenus, grâce à cette invention consistent essentiellement en ceci que la bourre produite lors de l'opération de séchage précédente est systématiquement éliminée lors des opérations de lavage suivantes, sans que cela tasse appel à l'initiative de l'utilisateur, et sans que cela exige l'adjonction de dispositifs coûteux.

D'autres caractéristiques et avantages apparaîtront dans la description qui va suivre d'un dispositif d'élimination de bourre, réalisé selon l'invention pour les besoins d'une machine à laver et à sécher le linge, à introduction d'air et d'eau par l'arbre d'entraînement du tambour, telle que décrite dans la demande de brevet français n° 9013819 donné à titre d'exemple non limitatif au regard des dessins annexés sur lesquels :
- la figure 1 représente une vue de l'arrière, en coupe, du circuit de production d'air chaud équipé du dispositif d'élimination de bourre,
- la figure 2 représente une vue de côté schématique, en coupe, de la machine équipée du dispositif d'élimination de bourre.

Les figures représentent une machine à laver et à sécher le linge, à introduction d'air et d'eau par l'arbre creux d'entraînement 110 du tambour 120 monté dans la cuve 100, comportant, sur l'arrière, une double cloison 200, contenant une soufflante 210 à volute 211 reliée par un conduit 220 à une chambre de chauffage 230 munie d'éléments chauffants 231, d'une sonde de température 232, alimentant, par l'intermédiaire d'un carter 240, l'arbre creux d'entraînement 110 du tambour 120 ; le conduit 220 reliant la volute 211 de la soufflante 210 à la chambre de chauffage 230 étant relié par une conduite 30 à la cuve 100, avec raccordement à la tuyauterie de vidange 40.

En examinant plus en détail les figures 1 et 2, on remarque qu'il suffit de remplir la cuve 100 jusqu'à une hauteur (H) déterminée en fonction de la hauteur manométrique (hm) de la soufflante 210 et de la dénivellation (D) de la paroi supérieure 221 du conduit 220 par rapport au fond de la cuve 100, pour obtenir, selon le principe des vases communicants, un niveau de liquide correspondant dans le circuit de chauffage situé dans la double cloison 200.

Sous réserve que le niveau ait été établi pour avoir (H - D < hm), nous obtenons, dès que la soufflante 210 est mise en fonction, une chasse du liquide contenu dans le circuit de chauffage, de la volute de refoulement 211 vers la chambre de chauffage 230, accompagnée d'un effet de trombe, dès que de l'air arrive à passer le long de la paroi supérieure 221 Pour déboucher sous la chambre de chauffage 230, en projetant, à l'intérieur de celle-ci et vers l'entrée du carter 240, des paquets de liquide, qui viennent, par effet de choc, décoller et fractionner les dépôts de bourre antérieurs. Le syphon étant alors désamorcé, le déplacement du liquide s'inverse pour pénétrer, avec une certaine inertie, dans la volute de refoulement 211, d'où il est à nouveau chassé selon le même processus pour, finalement, générer un phénomène cyclique se traduisant par des actions répétées sur les dépôts de bourre les plus tenaces, entraînant leur élimination complète, sous réserve que la soufflante 210 soit maintenue en fonction pendant un temps suffisant.

A noter que cette opération peut être effectuée, en temps masqué, pendant l'essorage, sous réserve que de l'eau du dernier bain de rinçage ait été retenue prisonnière dans le circuit de chauffage, par l'intermédiaire d'une vanne pilotée, dès que le niveau d'eau dans la cuve est descendu sous le niveau optimal (H), tel que défini ci-dessus. La soufflante étant alors mise en fonction, l'opération d'élimination de la bourre peut être terminée au même moment que l'opération d'essorage, le liquide de débourrage étant alors évacué en même temps que l'eau résultant de l'essorage du linge.

On comprend alors que le procédé et le dispositif selon l'invention ne se limitent pas à cet exemple d'application à une machine à chargement frontal, et qu'ils peuvent être utilisés sur d'autres machines à laver et à sécher le linge, notamment à chargement par le dessus, sous réserve que la soufflante et la chambre de chauffage soient réunies par une conduite pour constituer un U, dont elles occuperaient, respectivement, l'extrémité de chaque branche.

## Revendications

1. Procédé d'élimination de la bourre dans le circuit de production d'air chaud de machines à laver et à sécher le linge, caractérisé en ce qu'il consiste à effectuer successivement les opérations suivantes :
a) établissement dans le circuit de production d'air chaud, d'un niveau de liquide correspondant à celui existant dans la cuve (100) de lavage et de séchage,
b) établissement du niveau de liquide au-dessus de celui assurant le remplissage total du conduit (220) mettant en communication la volute de refoulement (211) de la soufflante (210) avec la chambre de chauffage (230) de l'air de séchage,
c) mise en marche de la soufflante (210) et maintien de celle-ci en fonction, pendant un temps déterminé par l'expérience, pour obtenir le décollage et le fractionnement des dépôts de bourre, ainsi que leur dispersion dans la masse liquide retenue dans le circuit de production d'air chaud,
d) vidange du liquide et des particules de bourre en suspension retenus dans la cuve (100) et dans le circuit de production d'air chaud,
e) réalisation des opérations (a) à (d) ci-dessus, au moins une fois par cycle de lavage.

2. Procédé selon la revendication 1, caractérisé en ce que le niveau de liquide dans le circuit de production d'air chaud, assurant le remplissage total du conduit (220) mettant en communication la volute de refoulement (211) de la soufflante (210) avec la chambre de chauffage (230) de l'air de séchage, est établi à une hauteur (H) déterminée de façon que la différence de niveau (H-D) par rapport à la paroi supérieure (221) du conduit (220) de communication soit un peu inférieure à la hauteur manométrique de refoulement (hm) de la soufflante (210), afin que soient réunies les conditions d'apparition et d'entretien d'un phénomène cyclique de trombe d'eau, de la volute de refoulement (211) de la soufflante (210) vers la chambre de chauffage (230).

3. Dispositif d'élimination de la bourre dans le circuit de production d'air chaud de machines à laver et à sécher le linge mettant en oeuvre le procédé selon les revendications 1 et 2, caractérisé en ce que la soufflante (210) et sa volute de refoulement (211), d'une part, et la chambre de chauffage de l'air de séchage (230), d'autre part, sont disposées verticalement et parallèlement selon les deux branches d'un U, dont le conduit (220), mettant en communication la volute de refoulement (211) de la soufflante (210) avec la chambre de chauffage de l'air de séchage (230), constitue la base, avec aspiration et refoulement d'air en bout de branches ; en ce que la mise en concordance des niveaux de liquide dans la cuve (100) de lavage et de séchage et dans le circuit de production d'air chaud est obtenue par l'intermédiaire d'une conduite (30) reliant le point le plus bas de la cuve (100) à celui du circuit de production d'air chaud, et en ce que l'élimination de la bourre s'effectue par l'intermédaire d'une tuyauterie de vidange (40) reliée au point le plus bas de la conduite (30) de mise en communication de la cuve (100) avec le circuit de production d'air chaud.

## Claims

1. Process for the elimination of fluff in the hot air production circuit of washer/driers, characterized in that it consists of successively carrying out the following operations:
a) establishing a level of liquid in the hot air production circuit which corresponds to that existing in the washing and drying casing (100),
b) establishing the level of liquid above which the complete filling of the conduit (220) which connects the delivery volute casing (211) of the blower (210) with the heating chamber (230) producing the air for drying, is ensured,
c) starting the blower (210) and keeping it running, for a period of time determined by experiment, in order to obtain the release and splitting up of fluff deposits, as well as their dispersion in the liquid mass retained in the hot air production circuit,
d) emptying the liquid and the fluff particles in suspension held in the casing (100) and in the hot air production circuit,
e) performing operations a) to d) above, at least once per washing cycle.

2. Process according to claim 1, characterized in that the level of liquid in the hot air production circuit, ensuring the complete filling of the conduit (220) which connects the delivery volute casing (211) of the blower (210) with the heating chamber (230) producing the air for drying, is established at a height (H) determined so that the difference in level (H-D) relative to the upper wall (221) of the connecting conduit (210) is slightly lower than the manometric head (mh) of the blower (210), so that the conditions for the appearance and maintenance of a cyclic "waterspout" phenomenon from the delivery volute casing (211) of the blower (210) towards the heating chamber (230) are combined.

3. Device for eliminating fluff in the hot air production circuit of washer/driers implementing the process according to claims 1 and 2, characterized in that the blower (210) and its delivery volute casing (211), on the one hand, and the heating chamber producing the air for drying (230) on the other, are arranged vertically and parallel following the two arms of a U, of which the conduit (220) connecting the delivery volute casing (211) of the blower (210) with the heating chamber (230) producing the air for drying, constitutes the base, with extraction and delivery of air at the end of the arms, in that the balancing of the liquid levels in the washing and drying casing (100) and in the hot air production circuit is obtained via a pipe (30) connecting the lowest point of the casing (100) to that of the hot air production circuit, and in that the elimination of fluff is carried out by means of an emptying pipe (40) connected to the lowest point of the pipe (30) connecting the casing (100) with the hot air production circuit.

## Patentansprüche

1. Verfahren zur Beseitigung von Flusen im Warmlufterzeugungskreislauf in Wasch- und Trocknermaschinen, **dadurch gekennzeichnet, daß** folgende Vorgänge nacheinander bewirkt werden:
a) Einstellen eines Flüssigkeitsniveaus, das dem in dem Wasch- und Trocknerbehälter (100) vorhandenen entspricht, in dem Warmlufterzeugungskreislauf,
b) Einstellen des Flüssigkeitsniveaus oberhalb von diesem, so daß ein vollständiges Auffüllen der Leitung (220) gewährleistet und das spiralförmige Fördergehäuse (211) des Gebläses (210) mit der Heizkammer (230) für die Trocknerluft verbunden wird,
c) Einschalten des Gebläses (210) und Inbetriebhalten desselben über eine durch Erfahrung ermittelte Zeitspanne, um eine Trennung und Zerkleinerung der Flusenansammlungen und so ihr Auflösen in der im Warmlufterzeugungskreislauf zurückgehaltenen Flüssigkeit zu erzielen,
d) Ablassen der in dem Behälter (100) und dem Warmlufterzeugungskreislauf zurückgehaltenen Flüssigkeit und der darin in der Lösung befindlichen Flusenteilchen,
e) Durchführung der obigen Schritte (a) bis (d) wenigstens einmal pro Waschvorgang.

2. Verfahren nach Anspruch 1, **dadurch gekennzeichnet, daß** das Flüssigkeitsniveau in dem Warmlufterzeugungskreislauf, welches das vollständige Füllen der das spiralförmige Fördergehäuse (211) des Gebläses (210) mit der Heizkammer (230) für die Trocknerluft verbindenden Leitung (220) gewährleistet, auf einer Höhe (H) eingerichtet wird, die derart bestimmt wird, daß der Niveauunterschied (H-D) bezüglich der oberen Wand (221) der Verbindungsleitung (220) etwas niedriger als die manometrische Förderhöhe (hm) des Gebläses (210) ist, damit die Bedingungen des Auftretens und Erhaltenbleibens einer zyklischen Erscheinung einer Wasserhose des spiralförmigen Fördergehäuses (211) des Gebläses (210) in Richtung zur Heizkammer (230) erreicht werden.

3. Vorrichtung zur Beseitigung von Flusen im Warmlufterzeugungskreislauf von Wasch- und Trocknermaschinen, die das Verfahren nach den Ansprüchen 1 und 2 verwendet, **dadurch gekennzeichnet, daß** das Gebläse (210) und sein spiralförmiges Fördergehäuse (211) einerseits und die Heizkammer (230) für die Trocknerluft andererseits vertikal und parallel gemäß den zwei Armen eines "U"s angeordnet sind, wobei die das spiralförmige Fördergehäuse (211) des Gebläses (210) mit der Heizkammer (230) für die Trocknerluft verbindende Leitung (220) die Basis mit Ansaugen und Fördern der Luft am Ende der Arme bildet; **daß** das Nivellieren der Flüssigkeitsniveaus in dem Wasch- und Trocknerbehälter (100) und in dem Warmlufterzeugungskreislauf mittels einer Leitung (30) erzielt wird, die den tiefsten Punkt des Behälters (100) mit dem des Warmluftkreislaufs verbindet, und **daß** die Beseitigung der Flusen mittels eines Entleerungs-Rohrleitungssystems (40) erfolgt, das mit dem tiefsten Punkt der Leitung (30) zur Herstellung der Verbindung zwischen dem Behälter (100) und dem Warmlufterzeugungskreislauf verbunden ist.
